# DEMANDE DE BREVET EUROPEEN

(11) **EP 3 590 671 A1**
(43) Date de publication de la demande: **08.01.2020**
(21) Numéro de dépôt: 19184600.5
(22) Date de dépôt: 05.07.2019
(51) Int. Cl.: B26B 23/00, B25G 1/08

(54) **HACHE**

(30) Priorité: 05.07.2018 BE 201805472
(71) Demandeur: van Bellinghem, Sylvain, 1410 Waterloo (BE)
(72) Inventeur: van Bellinghem, Sylvain, 1410 Waterloo (BE)
(74) Mandataire: Pronovem

(57) **Abrégé**

L'invention concerne une hache comportant un manche (1) ayant une première (11) et une deuxième extrémité (12), avec une tête de hache (2) montée à la première extrémité (11) du manche, la tête (2) comprenant une face distale dont au moins une portion (5) est essentiellement plane,
caractérisée en que:
• ladite partie plane (5) est pourvue d'une cavité (6) ouverte vers l'extérieur sur ladite face distale, ladite cavité (6) étant dimensionnée de telle manière qu'elle puisse recevoir une portion d'un cylindre d'une serrure de type standard, de manière à dégager ledit cylindre d'une porte,
• l'autre extrémité (12) du manche (1) de la hache présente une clé d'architecte (7), ladite clé d'architecte (7) permettant d'ouvrir ladite porte après l'enlèvement dudit cylindre.

## Description

### Domaine technique

La présente invention se rapporte à une hache utilisable par un membre des services de secours tels que les services de pompiers.

### État de la technique

Une hache portable et de dimensions comparables à celles d'un marteau fait partie de l'équipement standard des pompiers. La hache sert à casser ou enlever des obstacles de taille moyenne. Pour accéder à une pièce fermée à clé en cas d'incendie ou autre situation d'urgence, on utilise souvent une hache ou marteau plus lourd pour casser la porte. Cette manière de procéder induit des dommages importants qui seraient évitables si on appliquait des techniques moins destructives, comme par exemple l'utilisation de moyens spécifiques tels que les outils de serrurerie. En outre, on a constaté que le fait de détruire une porte et en particulier, une porte d'entrée aggrave le choc psychologique des personnes secourues. Un autre désavantage de cette méthode est le risque de blessures pour les intervenants.

Bien que les outils destinés à ouvrir ou forcer les serrures, puissent faire partie de l'équipement d'une équipe d'intervention, leur utilisation prend souvent plus de temps que les méthodes destructives et est de ce fait, souvent pas recommandée en cas d'une urgence grave, où la rapidité des actions des différents intervenants est primordiale. En outre, le fait d'équiper les pompiers d'un matériel supplémentaire les handicape à nouveau lors de leurs interventions.

### Buts de l'invention

La présente invention vise à proposer une solution qui allie les avantages des solutions existantes en évitant les inconvénients. En particulier, la présente invention vise une solution qui permet l'utilisation d'outils de serrurerie classique sans alourdir l'équipement des pompiers.

### Résumé de l'invention

La présente invention concerne une hache selon l'une quelconque des revendications annexées. La hache permet à chaque membre d'une équipe d'intervention de forcer et/ou d'ouvrir en très peu de temps une porte verrouillée sans induire des dommages importants.

D'autres caractéristiques et avantages de la présente invention apparaîtront dans la description suivante de modes de réalisation préférés, présentés à titre d'exemple non limitatif en référence aux dessins annexés.

### Brève description des figures

La présente invention sera décrite plus en détails selon plusieurs modes d'exécution préférés à l'aide des figures annexées.
La figure 1 représente une vue coupe longitudinale d'une hache disposée verticalement selon une forme d'exécution préférée de l'invention.
La figure 2 représente une vue, prise par le dessus, de la hache selon la présente invention où l'on reprend les axes AA, vue selon laquelle la coupe longitudinale de la figure 1 a été prise.
La figure 3 représente une vue en perspective de la hache pourvue de la poignée de protection.

### Description détaillée de plusieurs formes d'exécution de l'invention

Les modes de réalisation de la présente invention sont décrits maintenant de manière plus détaillée en référence aux figures jointes, l'invention n'y étant pas limitée, mais étant limitée uniquement par les revendications. L'homme du métier peut reconnaitre que différentes variantes et modifications de la présente invention peuvent être englobées par sa portée. Par conséquent, la description des modes de réalisation préférés ne doit pas être considérée comme limitant la portée de la présente invention.

La hache représentée à la figure 1 comporte un manche 1 et une tête de hache 2 fixée à une première extrémité 11 du manche 1. La tête de hache 2 comprend classiquement une lame 3 qui s'étend sur le côté latéral de la tête de hache, et une pointe de frappe 4 qui s'étend sur le côté opposé.

La face distale 20 (supérieure, représentée dans la figure 1) de la tête 2 comprend une partie plane 5 dans laquelle une cavité 6 a été usinée. La cavité 6 est donc ouverte vers l'extérieur de la face distale 20 de la tête de hache 2. Elle comprend une paroi latérale et une paroi de fond.

La partie plane 5 forme le niveau supérieur de la hache. Cela veut dire que la partie plane forme le niveau le plus haut de la hache quand elle est tenue verticalement avec la tête de hache 2 au-dessus, la représentation reprise à la figure 1. En d'autre mots, il n'y pas d'éléments de la tête de hache 2 qui dépassent le niveau de la partie plane 5. Cette caractéristique permet que la partie plane 5 puisse être positionnée en contact sur sa surface entière avec une surface extérieure telle que la surface d'une porte.

La cavité 6 a une profondeur qui est de préférence constante sur la section entière de la cavité de telle sorte que la paroi de fond est essentiellement parallèle à la partie plane 5. La paroi latérale de la cavité, correspondant au pourtour de celle-ci, est essentiellement perpendiculaire à la partie plane 5. Dans la forme d'exécution préférée et représentée à la figure 1, le pourtour de la cavité 6 a la forme de la section d'un cylindre de serrure.

La cavité 6 peut avoir une forme différente, mais ses dimensions sont telles qu'un cylindre de serrure standardisé puisse s'insérer dans la cavité 6, avec un jeu minimal entre le cylindre et la paroi latérale de la cavité 6.

Le cylindre d'une serrure utilisé pour verrouiller une porte est généralement monté de telle sorte qu'au moins d'un des deux côtés de la porte, une portion dudit cylindre s'étend (faire saillie) hors de la surface de la porte. D'habitude, ladite partie de cylindre est protégée par une plaque appelée rosace, qui est fixée à la surface de la porte. Quand la rosace est enlevée, le cylindre peut facilement être dégagé en utilisant la hache selon l'invention. L'utilisateur met la partie plane 5 de la tête de hache 2 contre la surface de de la porte verrouillée, de manière que la cavité 6 recouvre la portion de cylindre qui dépasse de la surface de la porte. La profondeur de la cavité 6 est suffisante pour que dans le cas d'une serrure installée de manière standardisée, la portion de cylindre puisse entrer suffisamment dans la cavité pour permettre que l'intervenant puisse dégager le cylindre sans dommage significatif, en exerçant une pression sur la hache en direction de la porte et en manipulant en même temps la hache de droite à gauche par rapport à la porte, de préférence dans un plan essentiellement horizontal et perpendiculaire à la porte. Cette manière de procéder va laisser la porte dans un état correct. Seul le cylindre devra être remplacé, ce qui permettra d'avoir moins d'impact et en particulier d'impact psychologique sur les personnes secourues.

A l'autre extrémité 12 du manche 1 se trouve un outil connu en soi comme une clé d'architecte, ou clé universelle 7, qui est fixée à ladite extrémité ou fait partie. Selon une forme d'exécution, cette clé est directement coulée avec le manche. Cet outil permet de déverrouiller une porte pourvue d'une serrure à cylindre dans laquelle le cylindre a été retiré /enlevé. La présence de cet outil incorporé dans la hache permet à l'utilisateur d'ouvrir en un laps de temps très court la porte dont il vient de dégager le cylindre à l'aide de la cavité 6.

Comme déjà mentionné précédemment, dans la plupart des cas, une rosace doit être enlevée avant d'avoir accès au cylindre. Dans ce but, la pointe de frappe 4 de la hache de l'invention est pourvue d'une portion amincie 8, qui s'étend par exemple sur la moitié ou un tiers de la largeur de la pointe 4. La portion amincie 8 peut être glissée sous la rosace pour facilement l'enlever, fonctionnant essentiellement de la même manière qu'un pied de biche. La présence de la portion amincie 8 est une caractéristique supplémentaire préférée mais pas limitative de l'invention.

La caractéristique principale de l'invention concerne l'intégration dans une hache des outils nécessaires pour casser un cylindre de serrure d'une porte verrouillée, et d'ensuite ouvrir la porte. La présence de la hache dans l'équipage d'un intervenant lors d'une situation d'urgence permettra à cette personne d'avoir accès très rapidement à une pièce fermée, sans nécessiter l'utilisation d'outils supplémentaires. De plus, ceci permet d'éviter de causer des dommages trop importants lors de l'ouverture de la porte.

Selon une forme d'exécution préférée, la hache est pourvue d'une poignée qui comporte un couvercle servant d'élément de protection. Cet élément de protection est apte à recevoir la clé d'architecte 7 protégeant ainsi la clé lorsqu'elle n'est pas utilisée. La figure 3 représente une vue d'une hache pourvue d'une telle poignée 10, qui est de préférence fabriquée en un matériau flexible et antifriction tel que le caoutchouc. On voit que la poignée comporte deux parties 30 et 31, une première partie 30 qui est solidaire du manche 1, par exemple par la fixation à l'aide d'un adhésif éventuellement renforcé par la présence d'une broche 32 fixée au manche. La deuxième partie 31 forme un couvercle servant d'élément de protection protégeant ainsi la clé quand elle n'est pas utilisée. Cet élément de protection permet également à l'utilisateur d'éviter de se blesser, en particulier lorsqu'il prend en main la hache en ayant un contact direct avec cette clé d'architecte 7. Les deux parties de la poignée 30 et 31 sont solidaires et ce via la présence de moyens de connexion, tels qu'au moins un ergot 33 qui s'emboîte dans une encoche correspondante 34. Ces éléments peuvent s'emboîter assez simplement ou se désemboîter tout aussi simplement à la main, ceci grâce à la flexibilité du matériau de l'élément de protection 10. Bien entendu, d'autres types de connexion en lieu et place de l'ergot 33 et l'encoche 34 peuvent être envisagés par l'homme du métier.

## Revendications

1. Une hache comportant un manche (1) ayant une première extrémité (11) et une deuxième extrémité (12), avec une tête de hache (2) montée à la première extrémité (11) du manche, la tête de hache (2) comprenant une face distale (20) qui présente au moins une portion (5) essentiellement plane afin de former le niveau supérieur de la hache,
**caractérisée en ce que** :
• ladite partie plane (5) est pourvue d'une cavité (6) ouverte vers l'extérieur sur ladite face distale (20), ladite cavité (6) étant dimensionnée de telle manière qu'elle puisse recevoir une portion d'un cylindre d'une serrure de type standard, de manière à dégager ledit cylindre d'une porte,
• l'autre extrémité (12) du manche (1) de la hache présente une clé d'architecte (7), ladite clé d'architecte (7) permettant d'ouvrir ladite porte après l'enlèvement dudit cylindre.

2. La hache selon la revendication 1, comprenant en outre une poignée (10), qui comprend une première partie (30) fixée au manche (1) et une seconde partie (31) désolidarisable du manche et en particulier de la première partie (30), la solidarisation des deux parties de la poignée (30) s'effectuant par l'intermédiaire de moyens de connexion (33,34) qui permettent de détacher manuellement au moins la seconde partie (31), cette seconde partie (31) lorsqu'elle est apposée sur le manche étant apte à couvrir la clé d'architecte (7).

3. La hache selon la revendication 2, dans laquelle lesdits moyens de connexion comprennent un ergot (33) et une encoche correspondante (34) respectivement placés sur la première partie (30) et la seconde partie (31) de la poignée (10), et qui sont aptes à s'emboîter et à se désolidariser.

4. La hache selon l'une quelconque des revendications 2 ou 3, **caractérisée en ce que** la poignée (10) est réalisée dans un matériau présentant un degré de flexibilité tel que le caoutchouc.

5. La hache selon l'une quelconque des revendications précédentes, dans laquelle la tête de hache (2) comprend une lame (3) présente d'un côté du manche (1) et une pointe de frappe (4) de l'autre côté, et dans laquelle la pointe de frappe (4) comprend une portion amincie (8) apte à enlever une rosace attachée sur une serrure à cylindre.

6. La hache selon l'une quelconque des revendications précédentes, dans laquelle la cavité (6) a un pourtour qui a la forme d'un cylindre de serrure de type standard.

7. La hache selon l'une quelconque des revendications précédentes, **caractérisée en ce que** la cavité (6) présente une profondeur d'environ 12 millimètres.
